# EUROPÄISCHE PATENTSCHRIFT

(11) **EP 1 862 638 B1**
(45) Veröffentlichungstag und Bekanntmachung des Hinweises auf die Patenterteilung: **01.07.2009**
(21) Anmeldenummer: 07107597.2
(22) Anmeldetag: 07.05.2007
(51) Int. Cl.: F01D 5/00, F01D 5/08, F01D 5/30, F01D 5/06

(54) **Verfahren zum Reparieren des Rotors einer Gasturbine sowie Rotor einer Gasturbine**
Method for repairing the rotor of a gas turbine and rotor of a gas turbine
Procédé pour la réparation d'un rotor d'une turbine à gaz et rotor d'une turbine à gaz

(30) Priorität: 01.06.2006 CH 8872006
(43) Veröffentlichungstag der Anmeldung: 05.12.2007
(73) Patentinhaber: Alstom Technology Ltd, 5400 Baden (CH)
(72) Erfinder: Lawin, Nils, 5408 Ennetbaden (CH); Meixner, Bernd Hermann, 69190 Walldorf (DE); Löser, Heinz-Günter, 67280 Ebertsheim (DE); Gnirss, Guenter Karl-Heinz, 69469 Weinheim (DE); Vogler, Daniel Patrick, 5417 Untersiggenthal (CH)

(56) Entgegenhaltungen:
- EP-A- 1 018 594
- GB-A- 801 689
- N. LAWIN, G. GNIRSS: "lebendauerüberwachung für GT13B-D3A Gasturbinenrotoren-Erkenntnisse, Diagnose und einsatzspezifisch Lösung" VGB POWERTECH FACHTAGUNG, [Online] 11. Mai 2005 (2005-05-11), Seiten 1-21, XP002399277 Dresden Gefunden im Internet: URL:http://www.power.alstom.com/home/event s/past_events/vgb_fachtagung/_files/file_1 8039_58408.pdf> [gefunden am 2006-09-18]

## Beschreibung

### TECHNISCHES GEBIET

Die vorliegende Erfindung bezieht sich auf das Gebiet der Gasturbinen. Sie betrifft ein Verfahren zum Reparieren des Rotors einer Gasturbine gemäss dem Oberbegriff des Anspruchs 1 sowie einen Rotor gemäss dem Oberbegriff des Anspruchs 8.

### STAND DER TECHNIK

In der Rotorkühlluftgeometrie von GT-Rotoren der Typen 11 D/N, 13B-D der Anmelderin wurden in Felduntersuchungen Rissanzeigen im Nutgrund der GT-Kühlluftnut gefunden, die nachweislich durch zyklischen Betrieb der Maschinen verursacht wurden (siehe dazu N. Lawin, G. Gnirss, Lebensdauerüberwachung für GT13B-D3A Gasturbinenrotoren - Erkenntnisse, Diagnose und einsatzspezifische Lösung, VGB Power Tech, 11./12. Mai 2005, Dresden). Eine Darstellung des betroffenen Bereichs aus der Druckschrift ist in Fig. 1 wiedergegeben: Der um eine Achse 11 rotationssymmetrische Rotor 10 umfasst einen Verdichterteil 12 und einen Turbinenteil 13. Im Turbinenteil sind hintereinander mehrere Laufschaufelaufnahmen 18 angeordnet, neben denen Wärmestausegmentträger 14 zur Befestigung von (nicht dargestellten) Wärmestausegmenten vorgesehen sind. Wie im vergrösserten Ausschnitt der Fig. 1 zu erkennen ist, verläuft im Wärmestausegmentträger 14 unterhalb der Wärmestausegmentaufnahmen 15 eine ringförmige, geschlossene Kühlluftnut 16 mit einem Nutgrund 16a, die über axiale Bohrungen 17 mit Kühlluft versorgt wird.

Die Kühlluftnut 16 wird von einer verschweissten Brückenkonstruktion überspannt. In die so entstehende Brückenkonstruktion werden die Wärmestausegmente eingebaut, um den Rotor 10 vor direktem Heissgas zu schützen. Eine Reparaturmassnahme ermöglicht es, durch Entfernern des geschädigten Bereiches im Nutgrund 16a einen Weiterbetrieb zu ermöglichen. Es wurden bisher zwei Reparaturmassnahmen entwickelt, eine temporäre und eine langlebige Reparatur (in der eingangs genannten Druckschrift auch als "Mikro"-Reparatur und "Makro"-Reparatur bezeichnet). Der wesentliche Unterschied der beiden Reparaturmassnahmen besteht in einer offengelassenen Brückenkonstruktion für die temporäre Reparatur und einer wiederverschweissten Brückenkonstruktion für die langlebige Reparatur. Um den Zugang für das Werkzeug sicherzustellen, müssen dabei die Wärmestausegmentbrücken für die Ausführung der Reparaturmassnahme durchtrennt werden.

Für die langlebige Reparaturmassnahme erfolgt ein aufwändiges Wiederverschweissen der Brückenkonstruktion nach Eindrehen der optimierten Nutgeometrie. Dies ist notwendig, da neben der Dichtungsfunktion Festigkeitsrechnungen zeigen, dass die Brücken die Steifigkeit erhöhen und entsprechend auch eine höhere zyklische Lebensdauer in der Kühlluftnutgeometrie (Nutgrund 16a) bewirken.

Nachteilig ist bei den bekannten Reparaturmassnahmen, dass bei der temporären Reparaturmassnahme keine Druckkräfte oberhalb der Nut übertragen werden können, und dass das Wiederverschweissen der Wärmestausegmentbrücken im Prozess der langlebigen Reparaturmassnahme zeitaufwendig und teuer ist. Unter anderem ist eine Wärmebehandlung erforderlich, um beim Schweissen entstehende Eigenspannungen zu verringern. Ferner ist eine On-Site-Durchführung bei der langlebigen Reparaturmassnahme nicht möglich.

Ein weiteres Verfahren zum Reparieren eines Rotors mit den Merkmalen des Oberbegriffs von Anspruch 1 zeigt das Dokument GB 801 689.

### DARSTELLUNG DER ERFINDUNG

Es ist daher Aufgabe der Erfindung, ein Reparaturverfahren für einen Rotor der beschriebenen Art zu schaffen, welches einerseits mit reduziertem Aufwand und On-Site anwendbar ist, und andererseits gegenüber der offengelassenen Nut deutlich verbesserte Ergebnisse erzielt, sowie einen entsprechenden Rotor anzugeben.

Die Aufgabe wird durch die Gesamtheit der Merkmale der Ansprüche 1 und 8 gelöst. Wesentlich für die Erfindung ist, dass nach dem Ausdrehen der Kühlluftnut neue Brückensegmente eingesetzt werden, dass aber die neuen Brückensegmente im Wärmestausegmentträger lediglich verklemmt werden. Durch den Klemmsitz ist es möglich, Druckkräfte über die Brückensegmente zu übertragen. Darüber hinaus haben die eingeklemmten Brückensegmente eine Dichtfunktion gegenüber der Kühlluftnut.

Eine Ausgestaltung des erfindungsgemässen Verfahrens zeichnet sich dadurch aus, dass die neuen Brückensegmente zusätzlich gegen radial nach aussen wirkende Kräfte gesichert werden. Insbesondere wird zum Absichern der neuen Brückensegmente gegen radial nach aussen wirkende Kräfte ein Formschluss zwischen dem Wärmestausegmentträger und den neuen Brückensegmenten hergestellt.

Zur Herstellung des Formschlusses werden vorzugsweise in die ausgedrehte Kühlluftnut seitlich in axialer Richtung nutartige Vertiefungen eingebracht, in welche die neuen Brückensegmente mit in axialer Richtung ausgestellten Befestigungsfüssen eingreifen.

Insbesondere können zur Erleichterung der Montage die nutartigen Vertiefungen jeweils als Ringnuten ausgebildet werden, die konzentrisch zu einer axialen Drehachse verlaufen, wobei die Befestigungsfüsse der neuen Brückensegmente eine entsprechende Ringform aufweisen, und bei der Montage der neuen Brückensegmente die neuen Brückensegmente mit den Befestigungsfüssen um die Drehachse in die Ringnuten eingedreht werden.

Alternativ dazu können die nutartigen Vertiefungen jeweils als Ringnuten ausgebildet werden, die konzentrisch zu einer radialen Drehachse verlaufen, wobei die Befestigungsfüsse der Brückensegmente eine entsprechende Ringform aufweisen, und bei der Montage der neuen Brückensegmente die neuen Brückensegmente mit den Befestigungsfüssen um die Drehachse in die Ringnuten eingedreht werden.

Darüber hinaus können die aneinanderstossenden Anschlusswände der neuen Brückensegmente und des Wärmestausegmentträgers als konzentrisch zur Drehachse orientierte Zylinderflächen ausgebildet sein.

Eine Ausgestaltung des erfindungsgemässen Rotors ist dadurch gekennzeichnet, dass die Brückensegmente zusätzlich gegen radial nach aussen wirkende Kräfte gesichert sind, dass zum Absichern der neuen Brückensegmente gegen radial nach aussen wirkende Kräfte ein Formschluss zwischen dem Wärmestausegmentträger und den neuen Brückensegmenten vorgesehen ist, und dass zur Herstellung des Formschlusses in der Kühlluftnut seitlich in axialer Richtung nutartige Vertiefungen vorgesehen sind, in welche die Brückensegmente mit in axialer Richtung ausgestellten Befestigungsfüssen eingreifen.

Die nutartigen Vertiefungen können jeweils als Ringnuten ausgebildet sein, die konzentrisch zu einer axialen Drehachse verlaufen, wobei die Befestigungsfüsse der Brückensegmente eine entsprechende Ringform aufweisen.

Sie können aber auch als Ringnuten ausgebildet sein, die konzentrisch zu einer radialen Drehachse verlaufen, wobei die Befestigungsfüsse der Brückensegmente eine entsprechende Ringform aufweisen. In diesem Fall sind die aneinanderstossenden Anschlusswände der Brückensegmente und des Wärmestausegmentträgers vorzugsweise als konzentrisch zur Drehachse orientierte Zylinderflächen ausgebildet.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: eine Figur aus der eingangs genannten Druckschrift, in welcher die Lage und beispielhafte Form einer noch nicht ausgedrehten Kühlluftnut an einem Gasturbinen-Rotor wiedergegeben ist;
- Fig. 2: den Längsschnitt durch einen Wärmestausegmentträger gemäss Fig. 1 mit ausgedrehter und wieder zugeschweisster Kühlluftnut;
- Fig. 3: in einer perspektivischen Darstellung den Ausschnitt aus einem Rotor mit nachgearbeiteter Kühlluftnut und eindreh- und einklemmbarem Brückensegment gemäss einem ersten Ausführungsbeispiel der Erfindung;
- Fig. 4: in einer zu Fig. 3 vergleichbaren Darstellung das Eindrehen eines der Brückensegmente um eine axiale Drehachse beim Ausführungsbeispiel gemäss Fig. 3;
- Fig. 5: in einer zu Fig. 3 und 4 vergleichbaren Darstellung das Ausführungsbeispiel aus Fig. 3 mit drei bereits eingedrehten und eingeklemmten Brückensegmenten; und
- Fig. 6: in einer perspektivischen Darstellung den Ausschnitt aus einem Rotor mit nachgearbeiteter Kühlluftnut und eindreh- und einklemmbarem Brückensegment gemäss einem zweiten Ausführungsbeispiel der Erfindung mit um eine radiale Drehachse eindreh- und einklemmbaren Brückensegmenten.

### WEGE ZUR AUSFÜHRUNG DER ERFINDUNG

Der Grundgedanke der vorliegenden Erfindung besteht darin, den reparaturbedingten Einbau von Wärmestausegmentbrücken dadurch zu vereinfachen, das die Brückensegmente im GT-Rotor verklemmt werden.

Generell gibt es die folgenden prinzipiellen Möglichkeiten A, B und C zur Nacharbeit der betreffenden Sektion, wobei die Variante A das Verfahren gemäss der Erfindung beschreibt, und die Varianten B und C bereits bekannte, standardisierte Nacharbeiten beschreiben:
(A) Halboffen: Die Brückensegmente werden eingeklemmt. Sie können Kompressionskräfte (Druck) übertragen, Zugkräfte jedoch nicht; eine Abdichtung des Kühlluftstroms ist gewährleistet.
(B) Geschlossen: Die Brückensegmente werden eingeschweisst. Sie können Kompressionskräfte und Zugkräfte übertragen; eine Abdichtung des Kühlluftstroms ist gewährleistet (Standard-Schweissreparatur für langlebige Nacharbeit).
(C) Offen: Die Kühlluftnut bleibt oben offen. Es können weder Kompressionskräfte noch Zugkräfte übertragen werden (Standard-On-Site-Reparatur für kleine Nacharbeit).

Gemäss der Variante A werden Brückensegmente dort klemmend eingesetzt, wo vor dem Ausdrehen der Kühlluftnut eine geschweisste Brückenverbindung vorhanden war. Dies kann auf unterschiedliche Arten und Weisen durchgeführt werden.

In Fig. 3-5 ist eine Ausführungsform des erfindungsgemässen Verfahrens dargestellt. Die Figuren zeigen in perspektivischer Darstellung einen Ausschnitt eines Rotors 10 einer Gasturbine, der eine umlaufende Laufschaufelaufnahme 18 aufweist. Entgegen der Strömungsrichtung ist neben der Laufschaufelaufnahme 18 ein Wärmestausegmentträger 14 angeordnet, der von der umlaufenden, ausgedrehten Kühlluftnut 16' durchschnitten wird. In axialer Richtung verlaufend sind am Umfang des Rotors 10 verteilt im Wärmestausegmentträger 14 Wärmestausegmentaufnahmen 15 angeordnet, in die nicht dargestellte Wärmestausegmente eingeschoben werden können. Die zwischen den Wärmestausegmentaufnahmen 15 befindlichen, radial nach aussen vorstehenden Abschnitte 28 des Wärmestausegmentträgers 14 sind von der Kühlluftnut 16' durchschnitten. Die durchschnittenen Bereiche werden durch klemmend eingesetzte neue Brückensegmente 20 überbrückt, die im Querschnittsprofil den stehengebliebenen Abschnitten 28 angepasst sind. Die Stirnflächen der Brückensegmente 20 sind eben und senkrecht zur Achse 11 des Rotors 10 orientiert. Dasselbe gilt für die Anschlussebenen der stehengebliebenen Abschnitte 28 des Wärmestausegmentträgers 14.

Neben der klemmenden Halterung der neuen Brückensegmente 20 in den Lücken der Abschnitte 28 werden die neuen Brückensegmente 20 zusätzlich gegen radial nach aussen wirkende Kräfte gesichert. Zum Absichern der neuen Brückensegmente 20 gegen radial nach aussen wirkende Kräfte wird konstruktiv ein Formschluss zwischen dem Wärmestausegmentträger 14 und den neuen Brückensegmenten 20 hergestellt. Im Ausführungsbeispiel der Fig. 3-5 sind zur Herstellung des Formschlusses in die ausgedrehte Kühlluftnut 16' seitlich gegenüberliegend in axialer Richtung nutartige Vertiefungen eingebracht, die jeweils als Ringnuten 23, 24 ausgebildet sind und konzentrisch zu einer (in den Fig. 2-5 nicht eingezeichneten) axialen Drehachse verlaufen. In die Ringnuten 23, 24 greifen die neuen Brückensegmente 20 mit in axialer Richtung ausgestellten, an den Stirnseiten ausgebildeten Befestigungsfüssen 21, 22 ein. Die Befestigungsfüsse 21, 22 der neuen Brückensegmente 20 weisen eine entsprechende Ringform auf, so dass bei der Montage der neuen Brückensegmente 20 diese mit den Befestigungsfüssen 21, 22 um die axiale Drehachse in die Ringnuten 23, 24 eingedreht werden müssen, wie dies in Fig. 4 für ein zweites Brückensegment 20 dargestellt ist.

Es ist aber auch eine andere Art des Formschlusses zwischen Brückensegment und Wärmestausegmentträger möglich, die in Fig. 6 dargestellt ist. In diesem Fall sind die nutartigen Vertiefungen jeweils als Ringnuten 23', 24' ausgebildet, die konzentrisch zu einer radialen Drehachse 27 verlaufen. Die Befestigungsfüsse 21', 22' an den Stirnseiten der neuen Brückensegmente 20' weisen eine entsprechende Ringform auf, so dass bei der Montage der neuen Brückensegmente 20' diese mit den Befestigungsfüssen 21', 22' um die Drehachse 27 in die Ringnuten 23', 24' eingedreht werden, wie dies in Fig. 6 für ein zweites Brückensegment 20 dargestellt ist. Um das Eindrehen der neuen Brückensegmente um die radiale Drehachse 27 zu ermöglichen, sind die aneinanderstossenden Anschlusswände 25, 26 der neuen Brückensegmente 20' und des Wärmestausegmentträgers 14 als konzentrisch zur Drehachse 27 orientierte Zylinderflächen ausgebildet.

Insgesamt werden mit der Erfindung verschweisste Gasturbinen-Rotoren ermöglicht, bei denen Brückensegmente mit dem Ziel, die Steifigkeit und damit die zyklische Lebensdauer des Rotors zu verbessern, ohne eine Schweissverbindung eingebaut werden können. Hierdurch wird auf vereinfachte Weise eine Optimierung der Lastverteilung in lebensdauerbestimmenden Bereichen an eingedrehten Nuten sowie eine Abdichtung gegen Kühlluftleckagen erreicht.

Dabei hat sich herausgestellt, dass mit der Variante A der Nacharbeit eine nur leicht niedrigere zyklische Lebensdauer gegenüber der geschweissten Variante B, jedoch eine deutlich verbesserte zyklische Lebensdauer gegenüber der brückenlosen Variante C erreicht werden kann.

Die beim Anfahren wirkenden hohen Druckkräfte im Nutgrund werden zum Teil über die (klemmend gehaltene) Brückenstütze umverteilt. Dies wirkt sich entlastend auf den Nutgrund aus.

Zugkräfte, die beim Entlasten/Stop entstehen, fallen quantitativ wesentlich niedriger aus und haben somit geringere Bedeutung für die Lebensdauer, als Starts.

Als weiterer Punkt sei erwähnt, dass durch die Stützwirkung einer Brückenkonstruktion die Biegesteifigkeit verbessert wird. Das Risiko auf hochzyklische Anregung wird dementsprechend verringert.

### BEZUGSZEICHENLISTE

- 10: Rotor (Gasturbine)
- 11: Achse
- 12: Verdichterteil
- 13: Turbinenteil
- 14: Wärmestausegmentträger
- 15: Wärmestausegmentaufnahme
- 16,16': Kühlluftnut
- 16a: Nutgrund
- 17: Bohrung
- 18: Laufschaufelaufnahme
- 19: Wärmestausegmentbrücke
- 20,20': Brückensegment
- 21,22: Befestigungsfuss
- 21',22': Befestigungsfuss
- 23,24: Ringnut
- 23',24': Ringnut
- 25,26: Anschlusswand
- 27: Drehachse
- 28: Abschnitt (Wärmestausegmentträger)

## Patentansprüche

1. Verfahren zum Reparieren des Rotors (10) einer Gasturbine, welcher in axialer Richtung vor und/oder hinter den Laufschaufeln einen konzentrisch zur Achse (11) des Rotors (10) umlaufenden Wärmestausegmentträger (14) aufweist, unter dem eine interne, geschlossene Kühlluftnut (16) konzentrisch zur Achse (11) verläuft, die zwischen den über den Umfang verteilt angeordneten, in axialer Richtung verlaufenden Wärmestausegmentaufnahmen (15) jeweils durch eine verschweisste Wärmestausegmentbrücke (19) überspannt wird, bei welchem Verfahren zunächst die Wärmestausegmentbrücken (19) herausgetrennt werden, dann durch Ausdrehen der Kühlluftnut (16) beschädigte Bereiche, insbesondere im Nutgrund (16a) der Kühlluftnut (16), entfernt werden und anschliessend die ausgedrehte Kühlluftnut (16') zwischen den Wärmestausegmentaufnahmen (15) durch Einsetzen jeweils eines neuen Brückensegments (20, 20') wieder geschlossen wird, **dadurch gekennzeichnet, dass** die neuen Brückensegmente (20, 20') im Wärmestausegmentträger (14) lediglich verklemmt werden.

2. Verfahren nach Anspruch 1, **dadurch gekennzeichnet, dass** die neuen Brückensegmente (20, 20') zusätzlich gegen radial nach aussen wirkende Kräfte gesichert werden.

3. Verfahren nach Anspruch 2, **dadurch gekennzeichnet, dass** zum Absichern der neuen Brückensegmente (20, 20') gegen radial nach aussen wirkende Kräfte ein Formschluss zwischen dem Wärmestausegmentträger (14) und den neuen Brückensegmenten (20, 20') hergestellt wird.

4. Verfahren nach Anspruch 3, **dadurch gekennzeichnet, dass** zur Herstellung des Formschlusses in die ausgedrehte Kühlluftnut (16') seitlich in axialer Richtung nutartige Vertiefungen (23, 24; 23', 24') eingebracht werden, in welche die neuen Brückensegmente (20, 20') mit in axialer Richtung ausgestellten Befestigungsfüssen (21, 22; 21', 22') eingreifen.

5. Verfahren nach Anspruch 4, **dadurch gekennzeichnet, dass** die nutartigen Vertiefungen jeweils als Ringnuten (23, 24) ausgebildet werden, die konzentrisch zu einer axialen Drehachse verlaufen, dass die Befestigungsfüsse (21, 22) der neuen Brückensegmente (20) eine entsprechende Ringform aufweisen, und dass bei der Montage der neuen Brückensegmente (20) die neuen Brückensegmente (20) mit den Befestigungsfüssen (21, 22) um die Drehachse in die Ringnuten (23, 24) eingedreht werden.

6. Verfahren nach Anspruch 4, **dadurch gekennzeichnet, dass** die nutartigen Vertiefungen jeweils als Ringnuten (23', 24') ausgebildet werden, die konzentrisch zu einer radialen Drehachse (27) verlaufen, dass die Befestigungsfüsse (21', 22') der Brückensegmente (20') eine entsprechende Ringform aufweisen, und dass bei der Montage der neuen Brückensegmente (20') die neuen Brückensegmente (20') mit den Befestigungsfüssen (21', 22') um die Drehachse (27) in die Ringnuten (23', 24') eingedreht werden.

7. Verfahren nach Anspruch 6, **dadurch gekennzeichnet, dass** die aneinanderstossenden Anschlusswände (25, 26) der neuen Brückensegmente (20') und des Wärmestausegmentträgers (14) als konzentrisch zur Drehachse (27) orientierte Zylinderflächen ausgebildet sind.

8. Rotor (10) für eine Gasturbine, welcher Rotor (10) in axialer Richtung vor und/oder hinter den Laufschaufeln einen konzentrisch zur Achse (11) des Rotors (10) umlaufenden Wärmestausegmentträger (14) aufweist, unter dem eine interne, geschlossene Kühlluftnut (16') konzentrisch zur Achse (11) verläuft, die zwischen den über den Umfang verteilt angeordneten, in axialer Richtung verlaufenden Wärmestausegmentaufnahmen (15) jeweils durch ein Brückensegmente (20, 20') überspannt wird**, dadurch gekennzeichnet, dass** die Brückensegmente (20, 20') im Wärmestausegmentträger (14) lediglich verklemmt sind.

9. Rotor nach Anspruch 8, **dadurch gekennzeichnet, dass** die Brückensegmente (20, 20') zusätzlich gegen radial nach aussen wirkende Kräfte gesichert sind.

10. Rotor nach Anspruch 9, **dadurch gekennzeichnet, dass** zum Absichern der neuen Brückensegmente (20, 20') gegen radial nach aussen wirkende Kräfte ein Formschluss zwischen dem Wärmestausegmentträger (14) und den neuen Brückensegmenten (20, 20') vorgesehen ist.

11. Rotor nach Anspruch 10, **dadurch gekennzeichnet, dass** zur Herstellung des Formschlusses in der Kühlluftnut (16') seitlich in axialer Richtung nutartige Vertiefungen (23, 24; 23', 24') vorgesehen sind, in welche die Brückensegmente (20, 20') mit in axialer Richtung ausgestellten Befestigungsfüssen (21, 22; 21', 22') eingreifen.

12. Rotor nach Anspruch 11, **dadurch gekennzeichnet, dass** die nutartigen Vertiefungen jeweils als Ringnuten (23, 24) ausgebildet sind, die konzentrisch zu einer axialen Drehachse verlaufen, und dass die Befestigungsfüsse (21, 22) der Brückensegmente (20) eine entsprechende Ringform aufweisen.

13. Rotor nach Anspruch 11, **dadurch gekennzeichnet, dass** die nutartigen Vertiefungen jeweils als Ringnuten (23', 24') ausgebildet sind, die konzentrisch zu einer radialen Drehachse (27) verlaufen, und dass die Befestigungsfüsse (21 22') der Brückensegmente (20') eine entsprechende Ringform aufweisen.

14. Rotor nach Anspruch 13, **dadurch gekennzeichnet, dass** die aneinanderstossenden Anschlusswände (25,26) der Brückensegmente (20') und des Wärmestausegmentträgers (14) als konzentrisch zur Drehachse (27) orientierte Zylinderflächen ausgebildet sind.

## Claims

1. Method for repairing the rotor (10) of a gas turbine which has in the axial direction in front of and/or behind the moving blades a heat shield segment carrier (14) which runs peripherally concentrically with respect to the axis (11) of the rotor (10) and below which runs concentrically with respect to the axis (11) an internal closed cooling-air groove (16) which is spanned, between the heat shield segment receptacles (15) arranged so as to be distributed over the circumference and running in the axial direction, in each case by a welded heat shield segment bridge (19), in which method, first, the heat shield segment bridges (19) are separated out, then damaged regions, in particular in the groove bottom (16a) of the cooling-air groove (16), are removed by means of machining of the cooling-air groove (16), and, subsequently, the machined cooling-air groove (16') is closed again between the heat shield segment receptacles (15) in each case by means of the insertion of a new bridge segment (20, 20'), **characterized in that** the new bridge segments (20, 20') are merely clamped in the heat shield segment carrier (14).

2. Method according to Claim 1, **characterized in that** the new bridge segments (20, 20') are additionally secured against forces acting radially outwards.

3. Method according to Claim 2, **characterized in that**, to safeguard the new bridge segments (20, 20') against forces acting radially outwards, a positive connection is made between the heat shield segment carrier (14) and the new bridge segments (20, 20').

4. Method according to Claim 3, **characterized in that**, to make the positive connection, the machined cooling-air groove (16') has introduced into it laterally in the axial direction groove-like depressions (23, 24; 23', 24') into which the new bridge segments (20, 20') engage by means of fastening feet (21, 22; 21', 22') set out in the axial direction.

5. Method according to Claim 4, **characterized in that** the groove-like depressions are designed in each case as annular grooves (23, 24) which run concentrically with respect to an axial axis of rotation, **in that** the fastening feet (21, 22) of the new bridge segments (20) have a corresponding annular shape, and **in that**, when the new bridge segments (20) are being assembled, the new bridge segments (20) are screwed into the annular grooves (23, 24) about the axis of rotation by means of the fastening feet (21, 22).

6. Method according to Claim 4, **characterized in that** the groove-like depressions are designed in each case as annular grooves (23', 24') which run concentrically with respect to a radial axis of rotation (27), **in that** the fastening feet (21', 22') of the bridge segments (20') have a corresponding annular shape, and **in that**, when the new bridge segments (20') are being assembled, the new bridge segments (20') are screwed into the annular grooves (23', 24') about the axis of rotation (27) by means of the fastening feet (21', 22').

7. Method according to Claim 6, **characterized in that** the mutually abutting connecting walls (25, 26) of the new bridge segments (20') and of the heat shield segment carrier (14) are designed as cylinder surfaces oriented concentrically with respect to the axis of rotation (27).

8. Rotor (10) for a gas turbine, which rotor (10) has in the axial direction in front of and/or behind the moving blades a heat shield segment carrier (14) which runs peripherally concentrically with respect to the axis (11) of the rotor (10) and below which runs concentrically with respect to the axis (11) an internal closed cooling-air groove (16') which is spanned, between the heat shield segment receptacles (15) arranged so as to be distributed over the circumference and running in the axial direction, in each case by a bridge segment (20, 20'), **characterized in that** the bridge segments (20, 20') are merely clamped in the heat shield segment carrier (14).

9. Rotor according to Claim 8, **characterized in that** the bridge segments (20, 20') are additionally secured against forces acting radially outwards.

10. Rotor according to Claim 9, **characterized in that,** to safeguard the new bridge segments (20, 20') against forces acting radially outwards, a positive connection is provided between the heat shield segment carrier (14) and the new bridge segments (20, 20').

11. Rotor according to Claim 10, **characterized in that,** to make the positive connection, the cooling-air groove (16') has provided in it laterally in the axial direction groove-like depressions (23, 24; 23', 24') into which the bridge segments (20, 20') engage by means of fastening feet (21, 22; 21', 22') set out in the axial direction.

12. Rotor according to Claim 11, **characterized in that** the groove-like depressions are designed in each case as annular grooves (23, 24) which run concentrically with respect to an axial axis of rotation, and **in that** the fastening feet (21, 22) of the bridge segments (20) have a corresponding annular shape.

13. Rotor according to Claim 11, **characterized in that** the groove-like depressions are designed in each case as annular grooves (23', 24') which run concentrically with respect to a radial axis of rotation (27), and **in that** the fastening feet (21', 22') of the bridge segments (20') have a corresponding annular shape.

14. Rotor according to Claim 13, **characterized in that** the mutually abutting connecting walls (25, 26) of the bridge segments (20') and of the heat shield segment carrier (14) are designed as cylinder surfaces oriented concentrically with respect to the axis of rotation (27).

## Revendications

1. Procédé pour la réparation du rotor (10) d'une turbine à gaz, qui présente dans la direction axiale, avant et/ou après les aubes mobiles, un support de segments accumulateurs de chaleur (14) entourant concentriquement l'axe (11) du rotor (10), sous lequel s'étend concentriquement à l'axe (11) une rainure d'air de refroidissement fermée interne (16), qui est couverte entre les logements des segments accumulateurs de chaleur (15) s'étendant dans la direction axiale et répartis sur la périphérie par un pont de segment accumulateur de chaleur (19) soudé respectif, dans lequel procédé les ponts de segment accumulateur de chaleur (19) sont d'abord séparés, puis par rotation de la rainure d'air de refroidissement (16), les régions endommagées, en particulier dans la base de la rainure (16a) de la rainure d'air de refroidissement (16), sont enlevées et ensuite la rainure d'air de refroidissement tournée (16') est refermée entre les logements de segments accumulateur de chaleur (15) par l'insertion d'un nouveau segment de pont respectif (20, 20'), **caractérisé en ce que** les nouveaux segments de pont (20, 20') sont seulement bloqués dans le support de segments accumulateurs de chaleur (14).

2. Procédé selon la revendication 1, **caractérisé en ce que** les nouveaux segments de pont (20, 20') sont en outre protégés contre les forces agissant radialement vers l'extérieur.

3. Procédé selon la revendication 2, **caractérisé en ce que** pour protéger les nouveaux segments de pont (20, 20') contre les forces agissant radialement vers l'extérieur, un engagement par correspondance géométrique est créé entre le support de segments accumulateurs de chaleur (14) et les nouveaux segments de pont (20, 20').

4. Procédé selon la revendication 3, **caractérisé en ce que** pour la création de l'engagement par correspondance géométrique, on introduit dans la rainure d'air de refroidissement tournée (16') des renfoncements (23, 24 ; 23', 24') en forme de rainure latéralement dans la direction axiale, dans lesquels les nouveaux segments de pont (20, 20') viennent en prise avec des pieds de fixation (21, 22 ; 21', 22') exposés dans la direction axiale.

5. Procédé selon la revendication 4, **caractérisé en ce que** les renfoncements en forme de rainure sont réalisés à chaque fois sous forme de rainures annulaires (23, 24) qui s'étendent concentriquement à un axe de rotation axial, **en ce que** les pieds de fixation (21, 22) des nouveaux segments de pont (20) présentent une forme annulaire correspondante, et **en ce que** lors du montage des nouveaux segments de pont (20), les nouveaux segments de pont (20) sont vissés avec les pieds de fixation (21, 22) autour de l'axe de rotation dans les rainures annulaires (23, 24).

6. Procédé selon la revendication 4, **caractérisé en ce que** les renfoncements en forme de rainure sont réalisés à chaque fois sous forme de rainures annulaires (23', 24'), qui s'étendent concentriquement à un axe de rotation axial (27), **en ce que** les pieds de fixation (21', 22') des nouveaux segments de pont (20') présentent une forme annulaire correspondante, et **en ce que** lors du montage des nouveaux segments de pont (20'), les nouveaux segments de pont (20') sont vissés avec les pieds de fixation (21', 22') autour de l'axe de rotation (27) dans les rainures annulaires (23', 24').

7. Procédé selon la revendication 6, **caractérisé en ce que** les parois de raccordement bout à bout (25, 26) des nouveaux segments de pont (20') et du support de segments accumulateurs de chaleur (14) sont réalisées sous forme de surfaces cylindriques orientées concentriquement à l'axe de rotation (27).

8. Rotor (10) pour une turbine à gaz, lequel rotor (10) présente, dans la direction axiale, avant et/ou après les aubes mobiles, un support de segments accumulateurs de chaleur (14) entourant concentriquement l'axe (11) du rotor (10), sous lequel s'étend concentriquement à l'axe (11) une rainure d'air de refroidissement fermée interne (16'), qui est couverte entre les logements des segments accumulateurs de chaleur (15) s'étendant dans la direction axiale et répartis sur la périphérie par un pont de segment accumulateur de chaleur (20, 20') respectif, **caractérisé en ce que** les segments de pont (20, 20') sont seulement bloqués dans le support de segments accumulateurs de chaleur (14).

9. Rotor selon la revendication 8, **caractérisé en ce que** les segments de pont (20, 20') sont en outre protégés contre les forces agissant radialement vers l'extérieur.

10. Rotor selon la revendication 9, **caractérisé en ce que** pour protéger les nouveaux segments de pont (20, 20') contre les forces agissant radialement vers l'extérieur, on prévoit un engagement par correspondance géométrique entre le support de segments accumulateurs de chaleur (14) et les nouveaux segments de pont (20, 20').

11. Rotor selon la revendication 10, **caractérisé en ce que** pour la création de l'engagement par correspondance géométrique dans la rainure d'air de refroidissement (16'), on prévoit latéralement dans la direction axiale des renfoncements en forme de rainure (23, 24 ; 23', 24'), dans lesquels les segments de pont (20, 20') viennent en prise avec des pieds de fixation (21, 22 ; 21', 22') exposés dans la direction axiale.

12. Rotor selon la revendication 11, **caractérisé en ce que** les renfoncements en forme de rainure sont réalisés à chaque fois sous forme de rainures annulaires (23, 24) qui s'étendent concentriquement à un axe de rotation axial, et **en ce que** les pieds de fixation (21, 22) des segments de pont (20) présentent une forme annulaire correspondante.

13. Rotor selon la revendication 11, **caractérisé en ce que** les renfoncements en forme de rainure sont réalisés à chaque fois sous forme de rainures annulaires (23', 24'), qui s'étendent concentriquement à un axe de rotation axial (27), et **en ce que** les pieds de fixation (21' , 22') des segments de pont (20') présentent une forme annulaire correspondante.

14. Rotor selon la revendication 13, **caractérisé en ce que** les parois de raccordement bout à bout (25, 26) des segments de pont (20') et du support de segments accumulateurs de chaleur (14) sont réalisées sous forme de surfaces cylindriques orientées concentriquement à l'axe de rotation (27).
